# EUROPÄISCHE PATENTSCHRIFT

(11) **EP 1 086 021 B1**
(45) Veröffentlichungstag und Bekanntmachung des Hinweises auf die Patenterteilung: **11.08.2004**
(21) Anmeldenummer: 99939772.2
(22) Anmeldetag: 26.05.1999
(51) Int. Cl.: B65D 1/00

(54) **KUNSTSTOFF-DECKELFASS**
BARREL WITH PLASTIC LID
FUT A COUVERCLE EN MATIERE PLASTIQUE

(30) Priorität: 28.05.1998 DE 29809484 U
(43) Veröffentlichungstag der Anmeldung: 28.03.2001
(73) Patentinhaber: MAUSER-WERKE GmbH & Co. KG, 50321 Brühl (DE)
(72) Erfinder: PRZYTULLA, Dietmar, D-50170 Kerpen (DE)
(86) Internationale Anmeldenummer: PCT/EP1999/003640
(87) Internationale Veröffentlichungsnummer: WO 1999/061323

(56) Entgegenhaltungen:
- DE-A- 3 241 714
- FR-A- 2 010 973
- FR-A- 2 602 211
- GB-A- 2 251 430
- GB-A- 2 310 848
- US-A- 3 688 942
- US-A- 4 718 571
- US-A- 5 225 125
- US-A- 5 785 201

## Beschreibung

Die vorliegende Erfindung bezieht sich auf ein Kunststoff-Deckelfaß mit Faßkörper und darauf aufgesetztem Faßdeckel mit darin eingesetzter Dichtung und Spannring-Verschluß gemäß Oberbegriff des Patentanspruches 1.

Ein derartiges Deckelfaß ist beispielsweise aus dem Dokument US-A- 5 225 125 bekannt. Darin wird ein Herstellungsverfahren und ein Dichtungsmaterial für eine leichte und betriebssichere Handhabung von Faßdeckeln für Deckelfässer beschrieben und am Beispiel eines Kunststoff-Deckelfasses mit Faßkörper, Faßdeckel und Spannringverschluß erläutert, bei dem der obere Faßöffnungsrand das Faß im Verschlußzustand mit aufgesetztem Spannring gegen eine in den Faßdeckel eingelegte Dichtung abdichtet. Der einen im wesentlichen trapezförmigen, nach innen offenen Querschnitt aufweisende Spannring ist hierbei mit Abstand (ca. 50 mm) von dem oberen Deckelrand nach unten versetzt angeordnet und übergreift einen am unteren Deckelrand radial abstehenden Deckelflansch und einen innerhalb der Faßwandung massiv angestauchten Mantelflansch. Dieser Faßtyp ist weltweit als "Standard-Deckelfaß" bekannt.
Der aus Hartkunststoff als Stülpdeckel ausgebildete Faßdeckel weist einen nach unten offenen U-förmigen Deckelrand mit einem äußeren und einem inneren ringförmigen Deckelsteg auf, in welchen die Dichtung eingesetzt ist. Innerhalb des U-förmigen Deckelrandes ist zwischen den beiden Deckelstegen ein weiterer rotationssymmetrisch umlaufender Dichtungssteg vorgesehen, der von der eingespritzten aufgeschäumten Polyurethan-Dichtung umschlossen wird. Die Dichtung liegt bei aufgesetztem Faßdeckel auf dem oberen,Mündungsrand der Faßkörperöffnung auf, der die Breite einer einfachen Faßwandstärke aufweist.

Ein anderes Kunststoff-Deckelfaß ist aus dem Dokument FR-A-2 010 973 bekannt. Hierbei übergreift der Spannring mit seinem oberen Schenkel den oberen äußeren Rand des Faßdeckels und mit seinem unteren Schenkel in eine Bordur bzw. sickenartige Einformung in der Faßwandung. Der obere Rand der Faßöffnung und der äußere Rand des Faßdeckels sind verstärkt ausgebildet. Zur Verstärkung der Faßöffnung wird entweder ein vorgefertigter Kunststoff-Versteifungsring in die Blasform eingelegt und beim Aufblasen des Faßkörpers mit der Faßwandung verschweißt, oder der obere Rand der Faßwandung wird hakenförmig ausgebildet und nach außen umgeklappt. In einer Ringnut des verstärkt ausgebildeten Deckelrandes ist eine Dichtung eingesetzt, die gegen den hochstehenden Dichtungsrand der Faßöffnungsmündung abdichtet. Außenseitig neben der Dichtungs-Ringnut ist im Deckelrand über einen Ringsteg beabstandet eine zweite Ringnut vorgesehen. Dementsprechend weist der verstärkte Rand der Faßwandung neben dem Dichtungsrand einen zweiten Ringsteg auf, wobei dieser zweite Ringsteg im Verschlußzustand in die zweite Ringnut des Deckelrandes eingreift: Der Deckelrand weist außenseitig weiterhin einen hakenförmigen Flanschrand auf, der bei aufgespanntem Spannringverschluß einen Rücksprung im verstärkten Rand der Faßwandung hintergreift. Dieser als Schnappdeckel aus Weichkunststoff bestehende Faßdeckel weist den gravierenden Nachteil auf, daß er für ein mehrmaliges Auf- und Absetzen völlig ungeeignet ist. Bei Faßabstürzen beult sich die Deckelscheibe nach außen aus, dabei wird die Deckeldichtung entlastet und undicht, insbesondere auch deshalb, weil die Dichtung nicht vom Spannringverschluß überdeckt wird.

Ein weiteres Deckelfaß wird in dem Dokument US-A-5 427 264 beschrieben. Aus einem einteilig, geschlossenen Spundfaß als Ausgangsprodukt wird durch einfaches Herausschneiden des Oberbodens und durch Aufsetzen eines Faßdeckels mit Dichtung und Spannringverschluß ein Deckelfaß hergestellt.

Stand der Technik: Bei einem Kunststoff-Deckelfaß bisheriger Ausführung wird die Dichtung des Faßdeckels vom senkrechten Deckel-Außensteg und vom senkrechten Deckel-Innenring gehalten (vgl. Fig. 2). Bei Fallprüfungen (= Faßabstürzen) oder bei Innendruck-Prüfungen wird die zentrale Deckelscheibe nach oben ausgebeult und infolgedessen deformiert sich der senkrechte Deckel-Innenring aus seiner senkrechten Lage nach innen und oben, wodurch die Dichtung entlastet wird, ihren dichtenden Sitz gegenüber dem Faßöffnungsrand verliert und es in Extrembereichen zu Leckagen kommen kann.

### Aufgabenstellung:

Es ist Aufgabe der vorliegenden Erfindung, ein gattungsgemäßes Deckelfaß anzugeben, das über eine verstärkte Verbindung von Faßdeckel mit dem Faßöffnungsrand verbesserte Dichtungseigenschaften, insbesondere bei hohem Innendruck bzw. Faßabsturz (Schwalldruck) aufweist.

### Lösung:

Die Aufgabenstellung wird durch ein kunststoff-Deckelfaß gemäß Anspruch 1 gelöst.

Bei dem erfindungsgemäßen Deckelfaß weist der Faßdeckel innerhalb des U-förmigen Deckelrandes einen weiteren rotationssymmetrisch umlaufenden Dichtungssteg auf, wobei die Dichtung zwischen dem äußeren ringförmigen Deckelsteg und dem Dichtungssteg angeordnet ist, während zwischen dem Dichtungssteg und dem inneren ringförmigen Deckelsteg ein nach unten offener ringförmiger Freiraum ausgebildet ist, wobei der Dichtungssteg und der innere Deckelsteg voneinander beabstandet und nur über eine obere Anbindung miteinander verbunden sind.

Durch diese vorteilhafte Maßnahme wird bei dem Faßdeckel, der den Nachteil des Standes der Technik spürbar verbessert, auch bei erheblicher Deformation des senkrechten Deckel-Innenrings nach innen und oben die Dichtung durch den weiterhin senkrecht verbleibenden Dichtungssteg nicht entlastet. Die Dichtung wird vielmehr durch den an der Dichtung innen angrenzenden senkrechten Steg grundsätzlich axial und radial besser gehalten und dichtet auch bei extremen Beanspruchungen des Deckelfasses durch reduzierte Deformationen im Dichtbereich den Faßmündungsrand sicher gegen den Faßdeckel ab.

In einer Ausführungsform ist vorgesehen, daß auf der Deckelunterseite, sich an den inneren ringförmigen Deckelsteg des Deckelrandes anschließend, ein in Umfangsrichtung umlaufendes und - in Querschnittsrichtung betrachtet - in sich geschlossenes Verstärkungselement angeordnet ist, das innen hohl oder ausgeschäumt ausgebildet ist. Das hohle oder ausgeschäumte Verstärkungselement kann durch Gasinjektionstechnik während des Eindrückens des erhitzten Kunststoffes in die Spritzgußform ausgebildet werden. In anderer Weise kann das Verstärkungselement auch durch Aufschweißen eines vorgefertigten, separaten ringförmigen Kunststoffteiles innen hohl, aber in sich geschlossen ausgebildet werden. Durch Anordnung des verwindungssteifen Verstärkungselementes im Außenbereich des Faßdeckels, der in die Faßöffnung eintaucht und sich innenseitig an dieser abstützt, wird auf entsprechende Weise verhindert, daß die Deckeldichtung bei Deformation des Deckels über ein zulässiges Maß entlastet wird und ihre Dichtwirkung verliert. Der obere Faßmündungsrand weist innenseitig zusätzlich zu der umlaufenden Dichtleiste und von dieser geringfügig beabstandet einen senkrecht hochstehenden Profilring auf, der bei aufgesetztem Faßdeckel im Verschlußzustand in den ringförmigen Freiraum zwischen dem Dich-tungssteg und dem inneren ringförmigen Deckelsteg hineingreift. Hierdurch besteht also selbst bei großer Deformation des Deckel-Innenringes nicht mehr die Gefahr der Deformation des zusätzlichen senkrechten Dichtungssteges nach innen bzw. oben, da der zusätzliche senkrechte Dichtungssteg des Faßdeckels von dem zusätzlichen senkrechten Profilring am oberen Faßkörperrand hintergriffen und festgehalten wird. Im Verschlußzustand des aufgesetzten und mit Spannring verschlossenen Faßdeckels überlappen sich der hochstehende Profilring und der nach unten weisende Dichtungssteg um wenigstens 5 mm. Der hochstehende Profilring kann lediglich segmentweise, d. h. unterbrochen oder als umlaufender Profilring ausgebildet sein, wobei er dann vorzugsweise mit wenigstens einer durch seinen Wurzelbereich verlaufenden Bohrung zum Ablauf von eventuell darin befindlicher Flüssigkeit versehen ist.

in bevorzugter Ausführungsform ist in dem Freiraum zwischen dem Dichtungssteg und dem inneren ringförmigen Deckelsteg eine weitere umlaufende Deckeldichtung eingesetzt, die im Verschlußzustand des Faßdeckels gegen den oberen Rand des hochstehenden umlaufenden Profilringes die Verbindung Faßöffnungsrand/Faßdeckelrand zusätzlich abdichtet. Hierdurch wird eine noch bessere Dichtwirkung bei Extrembeanspruchung erzielt.

Das erfindungsgemäße Deckelfaß zeichnet sich weiterhin durch folgende wesenltiche Merkmale und Vorteile aus :
- der zusätzliche senkrechte Profilring am Faßkörper ist teilweise unterbrochen, um die durch ihn gebildete Nute entwässern zu können;
- der zusätzliche senkrechte Profilring am Faßkörper ist für einen besseren Halt des zusätzlichen senkrechten Deckel-Steges verlängert ausgebildet;
- der zusätzliche senkrechte Profilring am Faßkörper dichtet in Verbindung mit einer Dichtung im Faßdeckel den Bereich Faßdeckel/Faßbordur zusätzlich ab;
- die Anbindung der inneren Deckelscheibe auf der Innenseite des U-förmigen Deckelrandes ist in Höhe des unteren Randes des äußeren Deckelsteges oder tiefer darunterliegend ausgebildet;
- die Anbindung der inneren Deckelscheibe auf der Innenseite des U-förmigen Deckelrandes erfolgt über eine nach oben offene, im wesentlichen U-förmige Eingreifnut mit flachem Nutengrund, wobei die Höhenlage der inneren Deckelscheibe bzw. zumindest der Zentralbereich der Deckelscheibe etwa bündig in der Höhenebene des oberen Deckelrandes oder nach oben darüber überstehend ausgebildet ist.

Die Erfindung wird nachfolgend anhand von in den Zeichnungen dargestellten Ausführungsbeispielen näher erläutert und beschrieben. Es zeigen :
- Figur 1: eine perspektivische Darstellung eines erfindungsgemäßen Deckelfasses (Vanguard FRH-Faß 11),
- Figur 2: in Teilschnittdarstellung den Verbindungsbereich von Faßdeckelrand und Faßkörpermündung eines bekannten Deckelfasses,
- Figur 3: in vergrößerter Teilschnittdarstellung den Faßdeckelrand eines einfachen erfindungsgemäßen Faßdeckels,
- Figur 4: in vergrößerter Teilschnittdarstellung einen anderen Faßdeckelrand mit Faßkörpermündung und Spannring,
- Figur 5 bis Figur 11: weitere Ausführungsformen von Faßdeckelrand mit Faßkörpermündung und Spannring,
- Figur 12a: ein schematisches Faß mit Deformation zum Zeitpunkt des Bodenaufpralles (Mantel-Falltest),
- Figur 12b: eine Teilschnittdarstellung in Aufprallachse I - I des Verbindungsbereiches Faßdeckelrand/Faßkörpermündung gem. Fig. 12a,
- Figur 13a: ein schematisches Faß mit Deformation zum Zeitpunkt des Bodenaufpralles (Mantel-Falltest) und
- Figur 13b: eine Teilschnittdarstellung ca. 45° II-II zur Aufprallachse des Verbindungsbereiches Faßdeckelrand/Faßkörpermündung gem. Fig. 13a

In Figur 1 ist mit der Bezugsziffer 10 ein Deckelfaß bezeichnet, das einen Faßkörper 12, einen Faßdeckel 14 und einen Spannring 16 umfaßt. Der Faßdeckel 14 besteht aus hochmolekularem thermoplastischem Kunststoff (HDPE) und ist im Spritzgußverfahren hergestellt. Der Faßkörper 12 besteht ebenfalls aus hochmolekularem thermoplastischem Kunststoff (HDPE) und ist im Spritzgußverfahren, vorzugsweise aber im Blasformverfahren hergestellt. Der Spannring 16 besteht aus Stahlblech oder Kunststoff. Der Deckelrand und der Faßkörperrand sind mit den besonderen erfindungsgemäßen Merkmalen ausgestattet.

Figur 2 verdeutlicht die Verformungsauswirkung von erhöhtem Innendruck, insbesondere auf den Faßdeckel 14 einer bereits bekannten Deckelfaßausführung. Bei diesem Deckelfaß weist der Faßkörper 12 am oberen massiv angestauchten und verdickt ausgebildeten Faßöffnungsrand 18 eine umlaufende Dichtleiste 24 auf und der Faßdeckel 14 ist mit einem nach unten offenen U-förmigen Deckelrand 20 ausgestattet. Der Deckelrand 20 ist mit einem äußeren ringförmigen Deckelsteg 26 und einem inneren ringförmigen Deckelsteg 28 versehen, wobei zwischen beide Deckelstege 26, 28 eine Dichtung 22 eingesetzt (eingeschäumt oder eingelegt) ist. Der Spannring-Verschluß 16 weist einen im wesentlichen trapezförmigen, nach innen offenen Querschnitt auf und übergreift im Verschlußzustand mit seinem oberen Schenkel 30 den U-förmigen Deckelrand 20 von oben und untergreift mit seinem unteren Schenkel 32 einen im wesentlichen radial nach außen abstehenden Mantelflansch 34 im Nahbereich des oberen Faßöffnungsrandes 18. Im Verschlußzustand des Spannringes 16 wird die Deckeldichtung 22 zur Entfaltung ihrer Dichtwirkung gegen die Dichtleiste 24 des oberen Faßöffnungsrandes 18 gepreßt. Durch die Innendruckeinwirkung wird die zentrale Deckelscheibe 42 des Faßdeckels 14 stark in Axialrichtung nach außen ausgebeult. Dadurch wird der innere Deckelsteg 28 des Deckalrandes 20 - wie durch die eingezeichneten Pfeile gekennzeichnet - nach innen eingezogen und oben abgehoben bzw. abgedrückt. Dies hat zur Folge, daß die Deckeldichtung 22 innenseitig zunehmend entlastet wird, nach innen ausweichen kann, und ihre Dichtwirkung verliert. Ganz ähnlich verhält es sich bei einem Faßabsturz in den Faßdeckelbereichen mit größter Knickwirkung des Faßöffnungsrandes. Eine Behebung dieses nachteiligen Dichtverhaltens ist in einer in Figur 3 gezeigten erfindungsgemäßen Ausführungsform realisiert. Hierbei ist zwischen äußerem Deckelsteg 26 und innerem Deckelsteg 28 des nach unten offenen U-förmigen Deckelrandes 20 ein zusätzlicher axial nach unten weisender Dichtungssteg 36 ausgebildet. Die Deckeldichtung 22 ist nun zwischen äußerem Deckelsteg 26 und zusätzlichem Dichtungssteg 36 angeordnet und fixiert, wobei der Dichtungssteg 36 unter Ausbildung eines dünnen Spaltes bzw. mit geringem Abstand von etwa 2- 4 mm von dem inneren Deckelsteg 28 ausgebildet ist und nur über eine obere, vergleichsweise dünne Anbindung 40 mit diesem in elastischer Biegeverbindung steht. Unten schließt sich die flache oder nach außen gewölbte innere Deckelscheibe 42 an den unteren Rand des inneren Deckelsteges 28 an. Die Anbindung der inneren Deckelscheibe 42 auf der Innenseite des U-förmigen Deckelrandes 20 kann in Höhe des unteren Randes des äußeren Deckelsteges 26, oder - wie in Fig. 4 dargestellt isttiefer darunterliegend ausgebildet sein. Auf der Unterseite der Deckelscheibe 42 können weiterhin zwei sich axial nach unten erstreckende Innen-Ringteile 64, 66 (vgl. Fig. 5) oder ein in sich geschlossenes hohles ringförmiges Kunststoffteil 56 als Verstärkungselement 54 vorgesehen sein.

Ein anderes Ausführungsbeispiel zeigt in Figur 4 einen Faßdeckel 14, mit dazugehörigem Spannring 16 und den einfachen Faßöffnungsrand 18 eines Faßkörpers 12. Hierbei ist der Faßdeckel mit einer Eingreifnut 44 und einer erhöhten inneren Deckelscheibe 42 ausgestattet. Die Eingreifnut 44 weist für den Eingriff der oberen Klaue eines Faßgreiferwerkzeuges eine Tiefe von wenigstens 15 mm und einen flachen Nutengrund 46 mit einer radialen Erstreckung (Breite) von wenigstens 10 mm auf. Innenseitig an den Nutengrund 46 anschließend erhebt sich ein im wesentlichen axiales oder schräg konisch verlaufendes Ringstück 70 als Verbindungselement zu der im Durchmesser verkleinert ausgebildeten zentralen Deckelscheibe 42 auf. Die Höhenlage der inneren Deckelscheibe 42 bzw. zumindest der ausgewölbte Zentralbereich der Deckelscheibe 42 kann - wie dargestellt - etwa bündig in der Höhenebene des oberen Deckelrandes 20 oder nach oben darüber überstehend ausgebildet sein (vgl. Fig. 10).

Ein bevorzugtes Ausführungsbeispiel mit einem verstärkt ausgebildeten Faßöffnungsrand ist in Figur 5 dargestellt. Der obere Faßöffnungsrand 18 weist hierbei innenseitig zusätzlich zu der umlaufenden Dichtleiste 24 und von dieser beabstandet einen senkrecht hochstehenden Profilring 48 auf, der bei aufgesetztem Faßdeckel im Verschlußzustand in den ringförmigen Freiraum 38 zwischen dem Dichtungssteg 36 und dem inneren ringförmigen Deckelsteg 28 hineingreift. Dabei ist zwischen dem hochstehenden Profilring 48 und dem Dichtungssteg 36 innenseitig am oberen Faßöffnungsrand 18 eine umlaufende Haltenut 52 ausgebildet, in welche der Dichtungssteg 36 des Faßdeckels eingreift. Um eine ausreichende gegenseitige Abstützung zu erzielen, ist vorgesehen, daß sich der hochstehende Profilring 48 und der Dichtungssteg 36 im Verschlußzustand des aufgesetzten und mit Spannring 16 verschlossenen Faßdeckels 14 - in Axialrichtung betrachtet - um wenigstens 5 mm überlappen. Bei dieser Ausführungsform ist die Anbindung 40 des inneren Deckelsteges 28 am oberen Deckelrand 20 oberhalb des Freiraumes 38 weitgehend flexibel elastisch z. B. mit einer Einformung (nach Art eines Schamieres) ausgebildet. Der hochstehende Profilring 48 ist hier als umlaufender Profilring 48 mit wenigstens einer durch dessen Wurzelbereich verlaufenden Bohrung 50 versehen, so daß möglicherweise in die Haltenut gelangtes flüssiges Füllgut wieder nach innen in den Faßkörper abfließen kann.

Bei dem in Figur 6 dargestellten abgewandelten Ausführungsbeispiel ist der hochstehende Profilring 48 lediglich segmentweise, d. h. unterbrochen ausgebildet, so daß sich in der Haltenut 52 kein flüssiges Füllgut ansammeln kann. Hierbei ist auch die Anlagefläche für den unteren Schenkel 32 des Spannringes 18 dadurch verbreitert worden, daß der Mantelflansch 34 mit einer im wesentlichen um wenigstens 3 mm nach außen vorstehenden Flanschrandverlängerung 62 versehen ist. Der innere ringförmige Deckelsteg 28 ist über die Anbindungsstelle der zentralen Deckelscheibe 42 bzw. den Nutengrund 46 der Eingreifnut 44 hinaus nach unten verlängert als axiales äußeres Innen-Ringteil 64 ausgebildet. Weiterhin ist auf der Unterseite des Faßdeckels in einem radialen Abstand von wenigstens 10 mm zum axialen äußeren Innen-Ringteil 64 ein zweites Innen-Ringteil 66 ausgebildet. Dabei kann - wie mit aufgesetztem Faßdeckel dargestellt - das axiale äußere Innen-Ringteil 64 um wenigstens 5 mm länger nach innen in den Faßkörper hineinragend als das zweite Innen-Ringteil 66 ausgebildet sein. In vorteilhafter Ausgestaltung und zur Aussteifung des äußeren Faßöffnungsrandes weist der Spannring 16 eine sich an seinem unteren Schenkel 32 anschließende, im wesentlichen in Axialrichtung verlaufende, an der äußeren Faßwandung zur Anlage kommende Verlängerungsschürze 68 auf. In vorteilhafter Weise greift diese Verlängerungsschürze 68 in eine Vertiefung in der äußenren Faßwandung derart ein, daß ein angesetzter Faßgreifer bzw. dessen untere Faßgreiferklaue beim Hochfahren und Zugreifen nicht an dem zurückgezogenen, bündig mit der äußeren Faßwandung verlaufenden unteren Rand der Verlängerungsschürze hängen bleiben kann. In dieser Darstellung ist weiterhin das erfindungswesentliche Merkmal ersichtlich, daß bei einer Stapelbelastung des Deckelfassess bei einer Übereinanderstapelung z. B. dreier solcher Fässer im Verschlußzustand der äußere Deckelsteg 26 auf der Flanschrandverlängerung 62 und der Dichtungssteg 36 im Nutengrund der Haltenut 52 aufliegt, wobei in Axialrichtung betrachtet oberhalb der Dichtleiste 24 ein Spalt von wenigstens 2 mm für die Deckeldichtung 22 verbleibt, so daß selbst bei Überbelastung keine bleibende Beschädigung der Deckeldichtung 22 auftreten kann.

Bei dem in Figur 7 dargestellten erfindungsgemäßen Ausführungsbeispiel ist auf der Deckelunterseite ein in Umfangsrichtung umlaufendes, sich an den inneren ringförmigen Deckelsteg 28 des Deckelrandes 20 anschließendes, - in Querschnittsrichtung betrachtet - in sich geschlossenes Verstärkungselement 54 angeordnet, das innen hohl ausgebildet ist. Dieses hohle, aber sehr verwindungssteife Verstärkungselement 54 kann durch Anwendung der an sich bekannten Gasinjektionstechnik während des Spritzgußvorganges hergestellt werden.

Das Ausführungsbeispiel gemäß Figur 8 zeigt ein in sich geschlossenes ausgeschäumt ausgebildetes Verstärkungselement 54. Das ausgeschäumte Verstärkungselement kann durch Eindüsen eines Schäumungsmittels in die Spritzgußform bzw. deren Hohlraum für das Verstärkungsmittel erzeugt werden.

Schließlich zeigt Figur 9 eine Ausführungsvariante, bei der das Verstärkungselement 54 durch Aufschweißen eines vorgefertigten, separaten ringförmigen Kunststoffteiles 56 innen hohl, aber in sich geschlossen ausgebildet werden kann (vgl. auch Fig. 3). Bei diesem Ausführungsbeispiel ist die Dichtleiste 24 oben mit einer kleinen hochstehenden Nockenleiste 70 versehen, welche in die Deckeldichtung 22 gepreßt wird und diese zusätzlich gegen seitliches Verrutschen absichert.

Figur 10 zeigt ein Ausführungsbeispiel, bei dem innerhalb der inneren Deckelscheibe 42 wenigstens ein seitlicher Spundverschluß 60 als 2-Zoll- (ca. 50,8 mm) oder 3-Zoll-Spund (ca. 76,2 mm) angeordnet ist. In gleicher Weise könnte auch ein zentralmittiger Spundverschluß mit entsprechender Spundgröße innerhalb der inneren Deckelscheibe 42 ausgebildet sein. Die erfindungsgemäßen Faßdeckel weisen einen vergleichsweise großen Durchmesser von größer als 300 mm auf. Bei einem im wesentlichen zylinderförmigen Deckelfaß mit einem Fassungsvermögen von 35 US Gallonen (ca. 132,5 Liter) beträgt der äußere Deckeldurchmesser ca. 472 mm bei einer Faßhöhe von ca. 860 mm, während bei einem Deckelfaß (vgl. Fig. 1) mit einem Fassungsvermögen von 55 US Gallonen (ca. 208 Liter) der äußere Deckeldurchmesser ca. 576 mm bei einer Faßhöhe von ca. 898 mm beträgt. Diese Fässer weisen eine um ca. 15 % größere Faßöffnung als herkömmliche bauchige Deckelfässer auf. Bei kleineren steiferen Deckeln (kleiner als 200 mm) oder Schraubkappen tritt die Problematik einer derartigen Deckelausbeulung bei Innendruck nicht so gravierend auf. Bei der dargestellten Deckelform sind die beiden Innen-Ringteile 64, 66 in deren Wurzelbereich jeweils mit wenigstens einer Bohrung 72 versehen. Dadurch kann bei vollständiger Befüllung des Deckelfasses mit flüssigem Füllgut, z. B. durch den Spundverschluß 60, die Luft hinter den Innen-Ringteilen entweichen. Gleichermaßen erlauben diese Bohrungen 72 bei einer leicht geneigten Überkopf-Restentleerungsposition ein Abfließen von hinter den Innen-stegen 64, 66 befindlicher Restflüssigkeit.

Bei dem bevorzugten Ausführungsbeispiel gemäß Figur 11 ist in dem Freiraum 38 zwischen dem Dichtungssteg 36 und dem inneren ringförmigen Deckelsteg 28 eine weitere zweite umlaufende Deckeldichtung 58 eingesetzt ist, die im Verschlußzustand des Faßdeckels 14 gegen den oberen Rand des hochstehenden umlaufenden Profilringes 48 die Verbindung Faßöffnungsrand/Faßdeckelrand zusätzlich abdichtet. Diese Doppeldichtung ist insbesondere gut für Schwalldruckbeanspruchungen z. B. bei einem Faßabsturz geeignet.

Bei dem in Figur 12a schematisch dargestellten Faß mit größter Deformation zum Zeitpunkt des Bodenaufpralles (= Mantelfall) ist eine Schnittlinie I-I entlang der Aufprallachse angedeutet. Der Einfluß der gegenseitigen Beanspruchung von Faßdeckelrand und Faßkörperrand an dieser Stelle ist in der Teilschnittdarstellung gemäß Figur 12b erläutert. Durch die Aufprallenergie drückt der Deckel 14 mit seinem inneren Deckelsteg 28 gegen die Innenwandung des Faßöffnungsrandes 18 und der Dichtungssteg 36 seitlich gegen die Dichtleiste 24 des Faßöffnungsrandes. Obwohl sich hier die zentrale Deckelscheibe 42 stark nach außen auswölbt, besteht an dieser Stelle keine besondere Gefahr einer Dichtungsentlastung mit Undichtwerden des Deckelfasses. Diese Gefahr tritt vielmehr bei dem in Figur 13a schematisch dargestellten Faß mit größter Deformation zum Zeitpunkt des Bodenaufpralles (= Mantelfall) in den Bereichen der Schnittlinie II-II etwa 45° zur Aufprallachse auf. Die Reaktion der gegenseitigen Beanspruchung von Faßdeckelrand und Faßkörperrand an dieser kritischen Stelle ist in der Teilschnittdarstellung gemäß Figur 13b erläutert. Der Faßkörper 12 ist in Radialrichtung nicht so steif wie der Faßdeckel 14. Der Faßkörper 12 deformiert sich insbesondere im Bereich des Faßöffnugsrandes 18 sehr stark nach außen und belastet die Verbindung Faßöffnungsrand/Faßdeckelrand zusätzlich. Der

Faßdeckel 14 kann sich nicht auf gleiche Weise mit ausdehnen und wird insbesondere im Bereich der Eingreifnut 44 und Anbindung der zentralen Deckelscheibe 42 an dieser Stelle sehr flach gezogen. Bisher bestand die Gefahr, daß die Deckeldichtung 22 von der Innenseite her entlastet wurde und sich der Faßdeckelrand unter dem Spannring 16 herauszieht. Dies ist bei der erfindungsgemäßen Deckelkonstruktion nun nicht mehr der Fall, weil der äußere Deckelsteg 26 seitlich von der Dichtleiste 24 am oberen Faßöffnungsrand 18 und der deckelseitige Dichtungsteg 36 seitlich von dem Profilring 48 formschlüssig festgehalten wird. Der Deckelrand wird also 2-fach gegengehalten und der Sitz bzw. die direkten Nachbarbauteile um die Deckeldichtung 22 herum verändern ihre Lage zueinander nicht, so daß die volle Dichtwirkung in vorteilhafter Weise unvermindert erhalten bleibt.

Es versteht sich von selbst, daß die in den verschiedenen Ausführungsbeispielen gezeigten besonderen Konstruktionsmerkmale in sinnvoller Weise miteinander kombiniert werden können.

### Bezugsziffernliste

- 10: Deckelfaß
- 12: Faßkörper
- 14: Faßdeckel
- 16: Spannring
- 18: Faßöffnungsrand (12)
- 20: Deckelrand (14)
- 22: Dichtung (20)
- 24: Dichtleiste (20)
- 26: äußerer Deckelsteg (20)
- 28: innerer Deckelsteg (20)
- 30: oberer Schenkel (16)
- 32: unterer Schenkel (16)
- 34: Mantelflansch (12)
- 36: Dichtungssteg (20)
- 38: Freiraum (28, 36)
- 40: Anbindung (28, 36)
- 42: innere Deckelscheibe
- 44: Eingreifnut
- 46: Nutengrund (44)
- 48: Profilring (18)
- 50: Bohrung (48)
- 52: Haltenut (18)
- 54: Verstärkungselement (42)
- 56: ringförm. Kunststoffteil
- 58: zweite Deckeldichtung
- 60: seitlicher Spundverschluß
- 62: Flanschrandverlängerung (34)
- 64: äußeres Innen-Ringteil
- 66: inneres Innen-Ringteil
- 68: Verlängerugsschürze (16)
- 70: Nockenleiste (24)
- 72: Bohrung (64,66)
74
76
78
80

## Patentansprüche

1. Kunststoff-Deckelfaß (10) mit Faßkörper (12), Faßdeckel (14) und Spannring-Verschluß (16), wobei
- der Faßkörper (12) am oberen Faßöffnungsrand (18) eine umlaufende Dichtleiste (24) aufweist,
- der Faßdeckel (14) einen nach unten weisenden U-förmigen Deckelrand (20) mit einem äußeren ringförmigen Deckelsteg (26) und einem inneren ringförmigen Deckelsteg (28) aufweist, in welchen eine Dichtung (22) eingesetzt ist,
- der Spannring-Verschluß (16) einen im wesentlichen trapezförmigen, nach innen offenen Querschnitt aufweist und im Verschlußzustand mit seinem oberen Schenkel den U-förmigen Deckelrand von oben übergreift und mit seinem unteren Schenkel einen im wesentlichen horizontal bzw. leicht schrag nach unten verlaufend eingeformten unteren Faßkörperrand im Nahbereich der oberen Faßöffnung untergreift und die in den Faßdeckelrand eingesetzte Dichtung gegen die Dichtleiste am oberen Faßöffnungsrand preßt,
- und wobei der Faßdeckel (14) innerhalb des U-förmigen Deckelrandes (20) einen weiteren rotationssymmetrisch umlaufenden Dichtungssteg (36) aufweist,
- die Dichtung (22) zwischen dem äußeren ringförmigen Deckelsteg (26) und dem weiteren Dichtungssteg (36) angeordnet ist, während zwischen dem weiteren Dichtungssteg (36) und dem inneren ringförmigen Deckelsteg (28) ein nach unten offener ringförmiger Freiraum (38) ausgebildet ist, wobei der weitere Dichtungssteg (36) und der innere Dichtungssteg (28) voneinander beabstandet und nur über eine obere Anbindung (40) miteinander verbunden sind **dadurch gekennzeichnet, daß**
- die Anbindung der inneren Deckelscheibe (42) auf der Innenseite des U-förmigen Deckelrandes (20) in Höhe des unteren Randes des äußeren Deckelsteges (26) oder tieferliegend darunter ausgebildet ist, und wobei der obere Faßöffnungsrand (18) innenseitig zusätzlich zu der umlaufenden Dichtleiste (24) und von dieser beabstandet einen senkrecht hochstehenden Profilring (48) aufweist, der bei aufgesetztem Faßdeckel (14) im Verschlußzustand in den ringförmigen Freiraum (38) zwischen dem Dichtungssteg (36) und dem inneren ringförmigen Deckelsteg (28) hineingreift.

2. Kunststoff-Deckelfaß nach Anspruch 1,
**dadurch gekennzeichnet, daß**
auf der Deckelunterseite, sich an den inneren ringförmigen Deckelsteg (28) des Deckelrandes (20) anschließend, ein in Umfangsrichtung umlaufendes und - in Querschnittsrichtung betrachtet - in sich geschlossenes Verstärkungselement (54) angeordnet ist, das innen hohl oder ausgeschäumt ausgebildet ist.

3. Deckelfaß nach Anspruch 2,
**dadurch gekennzeichnet, daß**
das Verstärkungselement (54) durch Aufschweißen eines vorgefertigten, separaten ringförmigen Kunststoffteiles (56) innen hohl, aber in sich geschlossen ausgebildet ist. (Fig. 3, 9)

4. Deckelfaß nach Anspruch 1,2 oder 3,
**dadurch gekennzeichnet, daß**
die Anbindung der inneren Deckelscheibe (42) auf der Innenseite des U-förmigen Deckelrandes (20) über eine nach oben offene, im wesentlichen U-förmige Eingreifnut (44) mit flachem oder schrägem Nutengrund (46) erfolgt, wobei die Höhenlage der inneren Deckelscheibe (42) bzw. zumindest der Zentralbereich der Deckelscheibe (42) etwa bündig in der Höhenebene des oberen Deckelrandes (20) oder nach oben darüber überstehend ausgebildet ist. (Fig. 4)

5. Deckelfaß nach Anspruch 1, 2, 3 oder 4,
**dadurch gekennzeichnet, daß**
der hochstehende Profilring (48) lediglich segmentweise, d. h. unterbrochen ausgebildet ist, oder als umlaufender Profilring (48) mit wenigstens einer durch dessen Wurzelbereich verlaufenden Bohrung (50) versehen ist. (Fig. 6, 5)

6. Deckelfaß nach Anspruch 1, 2, 3, 4 oder 5,
**dadurch gekennzeichnet, daß**
zwischen dem hochstehenden Profilring (48) und dem Dichtungssteg (36) innenseitig am oberen Faßöffnungsrand (18) eine umlaufende Haltenut (52) ausgebildet ist, in welche der Dichtungssteg (36) des Faßdeckels (14) eingreift.

7. Deckelfaß nach wenigstens einem der vorhergehenden Ansprüchen 1 bis 6,
**dadurch gekennzeichnet, daß**
der hochstehende Profilring (48) den Dichtungssteg (36) im Verschlußzustand des aufgesetzten und mit Spannring (16) verschlossenen Faßdeckels (14) - in Axialrichtung betrachtet - um wenigstens 5 mm überlappt.

8. Deckelfaß nach wenigstens einem der vorhergehenden Ansprüchen 1 bis 7,
**dadurch gekennzeichnet, daß**
in dem Freiraum (38) zwischen dem Dichtungssteg (36) und dem inneren ringförmigen Deckelsteg (28) eine weitere (zweite) umlaufende Deckeldichtung (58) eingesetzt ist, die im Verschlußzustand des Faßdeckels (14) gegen den oberen Rand des hochstehenden umlaufenden Profilringes (48) die Verbindung Faßöffnungsrand/Faßdeckelrand zusätzlich abdichtet.

9. Deckelfaß nach wenigstens einem der vorhergehenden Ansprüchen 1 bis 8,
**dadurch gekennzeichnet, daß**
die Anbindung (40) des inneren Deckelsteges (28) am oberen Deckelrand (20) oberhalb des Freiraumes (38) weitgehend flexibel elastisch z. B. mit einer Einformung (nach Art eines Scharnieres) ausgebildet ist.

10. Deckelfaß nach wenigstens einem der vorhergehenden Ansprüchen 1 bis 9,
**dadurch gekennzeichnet, daß**
innerhalb der inneren Deckelscheibe (42) wenigstens ein seitlicher Spundverschluß (60) angeordnet ist.

11. Deckelfaß nach wenigstens einem der vorhergehenden Ansprüchen 1 bis 10,
**dadurch gekennzeichnet, daß**
innerhalb der inneren Deckelscheibe (42) ein zentraler Spundverschluß ausgebildet ist.

12. Deckelfaß nach wenigstens einem der vorhergehenden Ansprüchen 1 bis 11,
**dadurch gekennzeichnet, daß**
die Anlagefläche für den unteren Schenkel (32) des Spannringes (18) dadurch verbreitert ist, daß der Mantelflansch (34) eine im wesentlichen um wenigstens 3 mm nach außen vorstehende Flanschrandverlängerung (62) aufweist. (Fig. 5)

13. Deckelfaß nach wenigstens einem der vorhergehenden Ansprüchen 1 bis 12,
**dadurch gekennzeichnet, daß**
bei Stapelbelastung im Verschlußzustand der äußere Deckelsteg (26) auf der Flanschrandverlängerung (62) und der Dichtungssteg (36) im Nutengrund der Haltenut (52) aufliegt, wobei in Axialrichtung betrachtet oberhalb der Dichtleiste (24) ein Spalt von wenigstens 2 mm für die Deckeldichtung (22) verbleibt, damit bei Stapelung derartiger Fässer keine Überbelastung der Deckeldichtung (22) erfolgt.

14. Deckelfaß nach wenigstens einem der vorhergehenden Ansprüchen 1 bis 13,
**dadurch gekennzeichnet, daß**
der innere ringförmige Deckelssteg (28) über die Anbindungsstelle der zentralen Deckelscheibe (42) bzw. den Nutengrund (46) der Eingreifnut (44) hinaus nach unten verlängert als axiales äußeres Innen-Ringteil (64) ausgebildet ist. (Fig. 5)

15. Deckelfaß nach wenigstens einem der vorhergehenden Ansprüchen 1 bis 14,
**dadurch gekennzeichnet, daß**
auf der Unterseite des Faßdeckels (14) in einem radialen Abstand von wenigstens 10 mm zum axialen äußeren Innen-Ringteil (64) ein zweites Innen-Ringteil (66) ausgebildet ist.

16. Deckelfaß nach wenigstens einem der vorhergehenden Ansprüchen 1 bis 15,
**dadurch gekennzeichnet, daß**
das axiale äußere Innen-Ringteil (64) um wenigstens 5 mm länger (bei aufgesetztem Faßdeckel nach innen in den Faßkörper hinein ragend) als das zweite Innen-Ringteil (66) ausgebildet ist.

17. Deckelfaß nach wenigstens einem der vorhergehenden Ansprüchen 1 bis 16,
**dadurch gekennzeichnet, daß**
der Spannring (16) eine sich an seinem unteren Schenkel (32) anschließende, im wesentlichen in Axialrichtung verlaufende, an der äußeren Faßwandung zur Anlage kommende Verlängerungsschürze (68) aufweist.

## Claims

1. Plastic lidded barrel (10) having a barrel body (12), barrel lid (14) and clamping ring closure (16),
- the barrel body (12) having an encircling sealing strip (24) on the upper barrel opening edge (18),
- the barrel lid (14) having a downwardly pointing, U-shaped lid edge (20) with an outer annular lid web (26) and an inner annular lid web (28), into which edge a seal (22) is inserted,
- the clamping ring closure (16) having an essentially trapezoidal, inwardly open cross section and, in the closed state, engaging with its upper limb from above over the U-shaped lid edge and with its lower limb engaging under a lower barrel body edge, which is formed in a manner such that it runs essentially horizontally or slightly obliquely downwards, in the vicinity of the upper barrel opening and presses the seal inserted into the barrel lid edge against the sealing strip on the upper barrel opening edge,
- and the barrel lid (14) having a further, rotationally symmetrically encircling sealing web (36) within the U-shaped lid edge (20),
- the seal (22) being arranged between the outer annular lid web (26) and the further sealing web (36) while a downwardly open, annular clearance (38) is formed between the further sealing web (36) and the inner annular lid web (28), the further sealing web (36) and the inner sealing web (28) being spaced apart from each other and being connected to each other only via an upper fastening (40),
**characterized in that**
- the fastening of the inner lid disc (42) on the inside of the U-shaped lid edge (20) is formed level with the lower edge of the outer lid web (26) or at a lower point below it, and the upper barrel opening edge (18) having on the inside in addition to the encircling sealing strip (24) and spaced apart from the latter a profiled ring (48) which protrudes vertically and, when the barrel lid (14) is placed on in the closed state, engages in the annular clearance (38) between the sealing web (36) and the inner annular lid web (28).

2. Plastic lidded barrel according to Claim 1,
**characterized in that**
a reinforcing element (54) is arranged on the lower side of the lid, adjoining the inner annular lid web (28) of the lid edge (20), the reinforcing element encircling in the circumferential direction and - as viewed in the cross-sectional direction - being self-contained and being designed on the inside to be hollow or filled with foam.

3. Lidded barrel according to Claim 2,
**characterized in that**
the reinforcing element (54) is designed to be hollow, but self-contained on the inside by a premanufactured, separate, annular plastic part (56) being welded on. (Figs 3, 9)

4. Lidded barrel according to Claim 1, 2 or 3,
**characterized in that**
the fastening of the inner lid disc (42) on the inside of the U-shaped lid edge (20) takes place via an upwardly open, essentially U-shaped engaging groove (44) having a flat or sloping groove bottom (46), the height of the inner lid disc (42) or at least the central region of the lid disc (42) being designed to be approximately flush with the plane of the upper lid edge (20) or protruding upwards above it. (Fig. 4)

5. Lidded barrel according to Claim 1, 2, 3 or 4,
**characterized in that**
the protruding profiled ring (48) is merely of segmental, i.e. interrupted design, or, as an encircling profiled ring (48), is provided with at least one hole (50) running through its root region. (Figs 6, 5)

6. Lidded barrel according to Claim 1, 2, 3, 4 or 5,
**characterized in that**
an encircling retaining groove (52) in which the sealing web (36) of the barrel lid (14) engages is formed between the protruding profiled ring (48) and the sealing web (36) on the inside of the upper barrel opening edge (18).

7. Lidded barrel according to at least one of the preceding Claims 1 to 6,
**characterized in that**
the protruding profiled ring (48) overlaps the sealing web (36) by at least 5 mm - as viewed in the axial direction - in the closed state of the barrel lid (14), which has been placed on and closed by a clamping ring (16).

8. Lidded barrel according to at least one of the preceding Claims 1 to 7,
**characterized in that**
a further (second) encircling lid seal (58) is inserted in the clearance (38) between the sealing web (36) and the inner annular lid web (28), the said lid seal, in the closed state of the barrel lid (14) against the upper edge of the protruding, encircling profiled ring (48), additionally sealing the connection of the barrel opening edge/barrel lid edge.

9. Lidded barrel according to at least one of the preceding Claims 1 to 8,
**characterized in that**
the fastening (40) of the inner lid web (28) to the upper lid edge (20) above the clearance (38) is of substantially flexible and elastic design, for example using a moulding (in the manner of a hinge).

10. Lidded barrel according to at least one of the preceding Claims 1 to 9,
**characterized in that**
at least one lateral bung closure (60) is arranged within the inner lid disc (42).

11. Lidded barrel according to at least one of the preceding Claims 1 to 10,
**characterized in that**
a central bung closure is formed within the inner lid disc (42).

12. Lidded barrel according to at least one of the preceding Claims 1 to 11,
**characterized in that**
the bearing surface for the lower limb (32) of the clamping ring (18) is widened by the casing flange (34) having a flange edge extension (62) which protrudes outwards essentially by at least 3 mm. (Fig. 5)

13. Lidded barrel according to at least one of the preceding Claims 1 to 12,
**characterized in that**,
when subjected to a stacking load in the closed state, the outer lid web (26) rests on the flange edge extension (62) and the sealing web (36) rests in the groove bottom of the retaining groove (52), a gap of at least 2 mm remaining, as viewed in the axial direction, above the sealing strip (24) for the lid seal (22), so that the lid seal (22) is not overloaded when barrels of this type are stacked.

14. Lidded barrel according to at least one of the preceding Claims 1 to 13,
**characterized in that**
the inner annular lid web (28) is designed such that it is extended downwards beyond the fastening point of the central lid disc (42) and the groove bottom (46) of the engaging groove (44), as an axial, outer inner ring part (64). (Fig. 5)

15. Lidded barrel according to at least one of the preceding Claims 1 to 14,
**characterized in that**
a second inner ring part (66) is formed on the lower side of the barrel lid (14) at a radial distance of at least 10 mm from the axial, outer inner ring part (64).

16. Lidded barrel according to at least one of the preceding Claims 1 to 15,
**characterized in that**
the axial, outer inner ring part (64) is designed to be at least 5 mm longer (projecting inwards into the barrel body when the barrel lid is placed on) than the second inner ring part (66).

17. Lidded barrel according to at least one of the preceding Claims 1 to 16,
**characterized in that**
the clamping ring (16) has an extension apron (68) which adjoins its lower limb (32), runs essentially in the axial direction and comes to bear against the outer barrel wall.

## Revendications

1. Fût à couvercle en matière plastique (10) comprenant un corps de fût (12), un couvercle de fût (14) et une fermeture à anneau de serrage (16), dans lequel
- le corps de fût (12) présente, sur le bord d'ouverture de fût supérieur (18), un boudin d'étanchéité périphérique (24),
- le couvercle de fût (14) présente un bord de couvercle (20) en forme de U tourné vers le bas avec une nervure de couvercle annulaire extérieure (26) et une nervure de couvercle annulaire intérieure (28) dans lesquelles est inséré un joint (22),
- la fermeture à anneau de serrage (16) présente une section transversale essentiellement trapézoïdale ouverte vers l'intérieur et dans l'état de fermeture vient en prise par le haut avec sa branche supérieure avec le bord de couvercle en forme de U et avec sa branche inférieure vient en prise par le bas avec un bord du corps de fût inférieur formé de manière à s'étendre essentiellement horizontalement ou légèrement en biais vers le bas dans la région voisine de l'ouverture supérieure du fût et le joint inséré dans le bord du couvercle de fût presse contre le boudin d'étanchéité sur le bord d'ouverture de fût supérieur,
- et dans lequel le couvercle de fût (14) présente à l'intérieur du bord de couvercle en forme de U (20) une nervure d'étanchéité supplémentaire (36) périphérique à symétrie de révolution,
- le joint (22) est disposé entre la nervure de couvercle annulaire extérieure (26) et la nervure d'étanchéité supplémentaire (36), tandis qu'entre la nervure d'étanchéité supplémentaire (36) et la nervure de couvercle annulaire intérieure (28) est réalisé un espace libre (28) annulaire ouvert vers le bas, la nervure d'étanchéité supplémentaire (36) et la nervure d'étanchéité intérieure (28) étant espacées l'une de l'autre et n'étant connectées l'une à l'autre que par une liaison supérieure (40), **caractérisé en ce que**
- la liaison du disque de couvercle intérieur (42) du côté intérieur du bord de couvercle en forme de U (20) est réalisée à la hauteur du bord inférieur de la nervure de couvercle extérieure (26) ou plus bas en dessous de celui-ci, et le bord d'ouverture de fût supérieur (18) présente, du côté intérieur, en plus du boudin d'étanchéité (24) périphérique et espacé de celui-ci, un anneau profilé (48) dressé verticalement qui, lorsque le couvercle de fût (14) est mis en place, vient en prise dans l'état de fermeture dans l'espace libre annulaire (28) entre la nervure d'étanchéité (36) et la nervure de couvercle annulaire intérieure (28).

2. Fût à couvercle en matière plastique selon la revendication 1,
**caractérisé en ce que**
l'on dispose, du côté inférieur du couvercle, se raccordant à la nervure de couvercle annulaire intérieure (28) du bord de couvercle (20), un élément de renforcement (54) périphérique dans la direction périphérique et, considéré dans la direction en section transversale, fermé en soi, qui est réalisé avec un intérieur creux ou rempli de mousse.

3. Fût à couvercle selon la revendication 2,
**caractérisé en ce que**
l'élément de renforcement (54) est réalisé par soudage d'une pièce en matière plastique (56) annulaire séparée préfabriquée, d'intérieur creux mais fermée en soi. (Fig. 3, 9)

4. Fût à couvercle selon la revendication 1, 2 ou 3,
**caractérisé en ce que**
la liaison du disque de couvercle intérieur (42) sur le côté intérieur du bord de couvercle en forme de U (20) est réalisée par le biais d'une rainure d'engagement (44) ouverte vers le haut, essentiellement en forme de U, avec un fond de rainure (46) plat ou oblique, la position en hauteur du disque de couvercle intérieur (42) ou au moins la région centrale du disque de couvercle (42) étant réalisée approximativement en affleurement dans le plan en hauteur du bord de couvercle supérieur (20) ou dépassant vers le haut au-dessus de celui-ci. (Fig. 4)

5. Fût à couvercle selon la revendication 1, 2, 3 ou 4,
**caractérisé en ce que**
l'anneau profilé saillant vers le haut (48) est réalisé seulement par segments, c'est-à-dire de manière interrompue, ou est pourvu en tant qu'anneau profilé périphérique (48) d'au moins un alésage (50) s'étendant à travers sa région de racine. (Fig. 6, 5)

6. Fût à couvercle selon la revendication 1, 2, 3, 4 ou 5,
**caractérisé en ce que**
que l'on réalise entre l'anneau profilé saillant vers le haut (48) et la nervure d'étanchéité (36) du côté intérieur sur le bord d'ouverture de fût supérieur (18) une rainure de retenue périphérique (52) dans laquelle la nervure d'étanchéité (36) du couvercle de fût (14) vient en prise.

7. Fût à couvercle selon au moins l'une quelconque des revendications précédentes 1 à 6,
**caractérisé en ce que**
l'anneau profilé saillant vers le haut (48) recouvre la nervure d'étanchéité (36) dans l'état de fermeture du couvercle de fût (14) mis en place et fermé avec l'anneau de serrage (16) - considéré dans la direction axiale - d'au moins 5 mm.

8. Fût à couvercle selon au moins l'une quelconque des revendications précédentes 1 à 7,
**caractérisé en ce que**
dans l'espace libre (38) entre la nervure d'étanchéité (36) et la nervure de couvercle annulaire intérieure (28), on insère un (deuxième) joint de couvercle périphérique supplémentaire (58), qui, dans l'état de fermeture du couvercle de fût (14) contre le bord supérieur de l'anneau profilé périphérique saillant vers le haut (48) isole en outre de manière étanche la liaison entre le bord d'ouverture de fût et le bord de couvercle de fût.

9. Fût à couvercle selon au moins l'une quelconque des revendications précédentes 1 à 8,
**caractérisé en ce que**
la liaison (40) de la nervure de couvercle intérieure (28) sur le bord de couvercle supérieur (20) au-dessus de l'espace libre (38) est réalisée de manière essentiellement flexible élastiquement, par exemple avec une formation (à la manière d'une charnière).

10. Fût à couvercle selon au moins l'une quelconque des revendications précédentes 1 à 9,
**caractérisé en ce que**
l'on dispose à l'intérieur du disque de couvercle intérieur (42) au moins une fermeture à bonde latérale (60).

11. Fût à couvercle selon au moins l'une quelconque des revendications précédentes 1 à 10,
**caractérisé en ce qu'**
une fermeture à bonde centrale est réalisée à l'intérieur du disque de couvercle intérieur (42).

12. Fût à couvercle selon au moins l'une quelconque des revendications précédentes 1 à 11,
**caractérisé en ce que**
la face d'appui pour la branche inférieure (32) de l'anneau de serrage (18) est élargie **en ce que** la bride d'enveloppe (34) présente une prolongation du bord de la bride (62) saillant essentiellement vers l'extérieur d'au moins 3 mm. (Fig. 5)

13. Fût à couvercle selon au moins l'une quelconque des revendications précédentes 1 à 12,
**caractérisé en ce que**
lors d'une sollicitation d'empilement dans l'état de fermeture, la nervure de couvercle extérieure (26) repose sur la prolongation du bord de la bride (62) et la nervure d'étanchéité (36) repose dans le fond de rainure de la rainure de retenue (52), une fente d'au moins 2 mm subsistant, considérée dans la direction axiale au-dessus du boudin d'étanchéité (24), pour le joint de couvercle (22), afin que lors d'un empilement de tels fûts, il ne se produise pas de surcharge du joint du couvercle (22).

14. Fût à couvercle selon au moins l'une quelconque des revendications précédentes 1 à 13,
**caractérisé en ce que**
la nervure de couvercle annulaire intérieure (28) est réalisée au-delà du point de liaison du disque de couvercle central (42) ou du fond de rainure (46) de la rainure d'engagement (44) de manière prolongée vers le bas sous forme de partie annulaire interne extérieure axiale (64). (Fig. 5)

15. Fût à couvercle selon au moins l'une quelconque des revendications précédentes 1 à 14,
**caractérisé en ce qu'**
une deuxième partie annulaire interne (66) est réalisée sur le côté inférieur du couvercle de fût (14) à une distance radiale d'au moins 10 mm par rapport à la partie annulaire interne extérieure axiale (64).

16. Fût à couvercle selon au moins l'une quelconque des revendications précédentes 1 à 15,
**caractérisé en ce que**
la partie annulaire interne extérieure axiale (64) est plus longue d'au moins 5 mm (lorsque le couvercle de fût est mis en place vers l'intérieur dans le corps de fût en saillant vers l'intérieur) que la deuxième partie annulaire interne (66).

17. Fût à couvercle selon au moins l'une quelconque des revendications précédentes 1 à 16,
**caractérisé en ce que**
l'anneau de serrage (16) présente une jupe de prolongation (68) se raccordant à sa branche inférieure (32), s'étendant essentiellement dans la direction axiale, venant en appui contre la paroi extérieure du fût.
